# FASCICULE DE BREVET EUROPEEN

(11) **EP 0 800 156 B1**
(45) Date de publication et mention de la délivrance du brevet: **25.08.1999**
(21) Numéro de dépôt: 97490006.0
(22) Date de dépôt: 01.04.1997
(51) Int. Cl.: G09F 3/20, A47F 5/08

(54) **Dispositif porte-étiquette pour la présentation d'informations sur des articles placés dans les rayonnages d'un magasin**
Etikettenhalter zur Darstellung von Informationen über in einem Lagerregal gelagerten Gegenstände
Labelholder for the presentation of informations relating to objects stocked in the shelves of a warehouse

(30) Priorité: 05.04.1996 FR 9604688
(43) Date de publication de la demande: 08.10.1997
(73) Titulaire: Castorama, S.A., 59175 Templemars (FR)
(72) Inventeur: Duriez, Louis, 59800 Lille (FR)
(74) Mandataire: Ecrepont, Robert

(56) Documents cités:
- FR-A- 2 585 549
- GB-A- 2 149 179

## Description

L'invention se rapporte à un dispositif porte-étiquette pour la présentation d'informations sur des articles placés sur les rayonnages d'un magasin.

De plus en plus fréquemment, les mentions apposées sur les articles présentés sur les rayonnages des magasins ne comportent plus le prix indiqué de manière directement lisible pour l'acheteur mais un code qui ne peut être lu que par une machine, par exemple, lors du passage en caisse.

La législation exige toutefois que le prix de l'article soit clairement annoncé au niveau du rayonnage correspondant, par exemple par une affichette ou une étiquette.

Pour cet affichage, il est connu de faire appel à un dispositif porte-étiquette (FR-A-1.602.925, FR-A-2.584.844) qui se fixe de manière amovible sur la structure du rayonnage.

Ce dispositif porte-étiquette comprend à cet effet un corps présentant, d'une part, un moyen pour sa fixation sur un élément du rayonnage et, d'autre part, un moyen de présentation de l'étiquette.

Le moyen de fixation sur le rayonnage consiste, par exemple, soit en une pince ou en un crochet (GB-A-2.149.179) qui s'accroche sur le bord de la paroi arrière du rayonnage, soit en un logement réalisé dans le corps du dispositif (FR-A-2.584.844) et venant coiffer l'extrémité de l'une des tiges qui sert à la suspension des articles.

Le moyen de présentation de l'étiquette peut consister en une partie évidée du corps (FR-A-2.584.844) dans laquelle est glissée l'étiquette sur laquelle figurent les informations, la paroi délimitant l'évidement étant bien entendu localement transparente.

Un tel dispositif est peu pratique, il nécessite de plier l'étiquette avant de la glisser dans la partie évidée.

On connait, comme autre moyen de présentation, un volet relié au corps du porte-étiquette par une articulation et sur lequel volet, on fixe l'étiquette informative à l'aide d'un adhésif.

Malheureusement, lorsqu'on change l'étiquette, une partie de l'adhésif reste sur le volet.

Il faut donc retirer l'adhésif avec un dissolvant approprié ce qui est une gêne pour l'individu chargé de ces opérations.

On connait également un volet (FR-A-2.659.469) dans l'épaisseur duquel est aménagé un logement dans lequel s'inscrit l'étiquette.

Ce volet est constitué de deux plaques transparentes écartées l'une de l'autre d'une valeur suffisante pour y intercaler une étiquette.

Chaque plaque est associée à un demi cadre, chaque demi-ensemble ainsi constitué présentant des moyens d'emboitement respectifs selon une direction parallèle au plan des plaques.

Ces moyens d'emboitement consistent en des rainures dans lesquelles glissent les plaques.

Pour procéder à l'échange de l'étiquette, il faut dégager le volet de son support puis séparer les demi-ensembles pour retirer l'ancienne étiquette et placer la nouvelle puis réassembler les deux parties et refixer le volet sur son axe d'articulation.

Ces opérations sont relativement longues et délicates car il n'est pas aisé de glisser les plaques dans les rainures prévues à cet effet.

Le coût de fabrication d'un tel volet est relativement important.

Un des résultats que l'invention vise à obtenir est un dispositif de présentation d'étiquettes du type cité plus haut qui soit simple d'utilisation et peu onéreux à fabriquer.

A cet effet, l'invention a pour objet un tel dispositif porte-étiquette pour la présentation d'informations dans les rayonnages d'un magasin comprenant un corps présentant, d'une part, un moyen pour sa fixation sur un élément du rayonnage et, d'autre part, un moyen de présentation de l'étiquette, ce moyen de présentation comprenant lui-même un logement délimité par deux plaques d'étendue au moins égale à la taille de l'étiquette, ces plaques étant maintenues l'une en regard de l'autre par des moyens de liaison,
ce dispositif porte-étiquette étant caractérisé en ce que :
- d'une part, les plaques sont maintenues entre elles par :
   . au moins une charnière reliant les bords notamment inférieurs des deux plaques et,
   . un organe de verrouillage situé à une certaine distance de la charnière et,
- d'autre part, l'une des plaques présente sur sa face en regard de l'autre plaque des moyens de calage de l'étiquette et de l'autre plaque.

L'invention sera bien comprise à l'aide de la description ci-aprés faite à titre d'exemple non limitatif en regard du dessin ci-annexé qui représente schématiquement :
- figure 1 : une vue d'un dispositif porte-étiquette,
- figure 2 : une vue de face d'un détail du porte-étiquette en position ouverte,
- figure 3 : une vue selon F de la figure 2,
- figure 4 : une vue de dessus d'un porte-étiquette.

En se reportant au dessin, on voit que, pour présenter des informations relatives à des produits exposés sur des rayonnages, on utilise un dispositif 1 porte-étiquette.

Classiquement, ce dispositif porte-étiquette comprend un corps 2 présentant, d'une part, un moyen 3 pour sa fixation sur un élément du rayonnage et, d'autre part, un volet 4 relié au corps du porte-étiquette par une articulation 5 d'axe horizontal, ce volet 4 comprenant lui même un logement 6 délimité par deux plaques 7, 8 d'étendue au moins égale à la taille de l'étiquette 9, lesquelles plaques sont maintenues par des moyens de liaison.

Selon une caractéristique de l'invention :
- d'une part, les plaques sont maintenues entre elles par :
   . au moins une charnière 11 reliant les bords notamment inférieurs des deux plaques 7, 8 et,
   . un organe 12 de verrrouillage situé à une certaine distance de la charnière et
- d'autre part, l'une des plaques présente sur sa face en regard de l'autre plaque des moyens 13 de calage de l'étiquette et de l'autre plaque.

Dans une forme avantageuse de réalisation :
- le bord inférieur des plaques est relié par deux charnières 11 constituées chacune d'une lame en matériau élastiquement déformable et
- entre les deux charnières, une nervure 14 portée par l'une des plaques s'étend sous le bord inférieur de l'autre plaque sur une longueur suffisante pour constituer une butée inférieure empêchant l'étiquette de glisser vers le bas.

La longueur de la nervure est sensiblement égale à la demi-largeur de l'étiquette de manière à lui assurer une assise suffisante.

Le flanc 14A de la nervure sur lequel prend appui la base de l'étiquette est incliné par rapport à un plan P orthogonal au plan T de la plaque qui le porte et l'extrémité libre de ce flanc converge en direction de l'extrémité libre de l'autre flanc 14B qui est dans un plan orthogonal à la dite plaque.

Pour que la lame constituant la charnière soit suffisamment élastique, son épaisseur est réduite par rapport à l'épaisseur de chacune des plaques.

L'organe 12 de verrouillage est une lamelle 12A qui, associée à l'une des plaques par un moyen 12B élastiquement déformable, s'engage derrière la face externe de l'autre plaque.

Les plaques sont en un matériau transparent notamment à la longueur d'ondes des lasers utilisés par les systèmes de lecture des codes dits à barre.

Le volet est obtenu en une seule opération par moulage.

Outre les moyens précités, le bord supérieur du volet présente un charnon 15 formant l'une des deux pièces complémentaire de l'articulation du volet sur le corps du dispositif.

L'axe d'articulation 16 présenté par le corps du dispositif est de section ovale pour, selon une orientation particulière du volet par rapport au corps du dispositif, faciliter l'accrochage du volet sur l'axe d'articulation.

Le moyen 3 de fixation du corps du dispositif présente une partie tubulaire destinée à coiffer l'extrémité d'une tige sur laquelle sont suspendus les articles présentés et la paroi de l'extrémité libre 17 de cette partie tubulaire présente une diminution d'épaisseur pour conférer à cette partie tubulaire une souplesse lui conférant un effet de ventouse.

Les articles sont généralement présentés sur des supports cartonnés revêtus d'une coque en matière plastique transparente encore appelée "blister" et pourvus d'une découpe permettant de les suspendre par engagement de la tige dans la découpe.

La section transversale du corps du dispositif est prévue pour s'inscrire dans la découpe du "blister".

Pour le passage de la découpe du support cartonné, le volet se rabat contre le corps du dispositif (figure 1) qui, si nécessaire, présente localement une diminution d'épaisseur pour loger le volet et conserver l'encombrement en épaisseur du manchon 3.

Le corps du dispositif se présente sous la forme d'une lame de forme globalement triangulaire.

La base 18 du triangle présente l'axe 16 d'articulation du volet tandis que la pointe 19 du triangle est solidaire du manchon 3 qui coiffe l'extrémité de la tige servant à suspendre les articles.

Avantageusement, sensiblement depuis la base 18 du triangle et jusqu'au manchon 3, la face du triangle tournée vers le haut présente une nervure 20 dont la face supérieure constitue une rampe d'accés.

## Revendications

1. Dispositif porte-étiquette pour la présentation d'informations comprenant un corps (2) présentant, d'une part, un moyen (3) pour sa fixation sur un élément d'un rayonnage et, d'autre part, un volet (4) relié au corps du porte-étiquette par une articulation (5) d'axe horizontal, ce volet (4) comprenant lui même un logement (6) délimité par deux plaques (7, 8) d'étendue au moins égale à la taille d'une étiquette (9), lesquelles plaques sont maintenues par des moyens de liaison,
ce dispositif étant **CARACTERISE** en ce que :
- d'une part, les plaques sont maintenues entre elles par :
. au moins une charnière (11) reliant les bords notamment inférieurs des deux plaques (7, 8) et,
. un organe (12) de verrouillage situé à une certaine distance de la charnière et
- d'autre part, l'une des plaques présente sur sa face en regard de l'autre plaque des moyens (13) de calage de l'étiquette et de l'autre plaque.

2. Dispositif selon la revendication 1 **caractérisé** en ce que :
- le bord inférieur des plaques est relié par deux charnières (11) constituées chacune d'une lame en matériau élastiquement déformable et
- entre les deux charnières, une nervure (14) portée par l'une des plaques s'étend sous le bord inférieur de l'autre plaque sur une longueur suffisante pour constituer une butée inférieure empêchant l'étiquette de glisser vers le bas.

3. Dispositif selon la revendication 2 **caractérisé** en ce que, pour que la lame soit suffisamment élastique, son épaisseur est réduite par rapport à l'épaisseur de chacune des plaques.

4. Dispositif selon la revendication 1 **caractérisé** en ce que l'organe (12) de verrouillage est une lamelle (12A) qui, associée à l'une des plaques par un moyen (12B) élastiquement déformable, s'engage derrière la face externe de l'autre plaque.

5. Dispositif selon la revendication 1 **caractérisé** en ce que les plaques sont en un matériau transparent notamment à la longueur d'ondes des lasers utilisés par les systèmes de lecture des codes dits à barre.

6. Dispositif selon la revendication 1 **caractérisé** en ce que l'axe d'articulation (16) présenté par le corps du dispositif est de section ovale pour, selon une orientation particulière du volet par rapport au corps du dispositif, faciliter l'accrochage du volet sur l'axe d'articulation.

7. Dispositif selon la revendication 1 **caractérisé** en ce que le moyen (3) de fixation du corps du dispositif présente une partie tubulaire destinée à coiffer l'extrémité d'une tige sur laquelle sont suspendus les articles présentés et la paroi de l'extrémité libre (17) de cette partie tubulaire présente une diminution d'épaisseur pour conférer à cette partie tubulaire une souplesse lui conférant un effet de ventouse.

8. Dispositif selon la revendication 1 **caractérisé** en ce que :
- le corps du dispositif se présente sous la forme d'une lame de forme globalement triangulaire,
- la base (18) du triangle présente l'axe (16) d'articulation du volet tandis que la pointe (19) du triangle est solidaire du manchon (3) qui coiffe l'extrémité de la tige servant à suspendre les articles et,
- sensiblement depuis la base (18) du triangle et jusqu'au manchon (3), la face du triangle tournée vers le haut présente une nervure (20) dont la face supérieure constitue une rampe d'accés.

9. Dispositif selon la revendication 2 **caractérisé** en ce que la longueur de la nervure (20) est sensiblement égale à la demi-largeur de l'étiquette de manière à lui assurer une assise suffisante.

10. Dispositif selon la revendication 8 **caractérisé** en ce que le corps du dispositif présente localement une diminution d'épaisseur pour loger le volet rabattu sur celui-ci tout en préservant l'encombrement lié au diamètre du manchon (3).

## Patentansprüche

1. Etikettenträgervorrichtung zur Anzeige von Informationen, welche einen Korpus (2) aufweist, der zum einen eine Einrichtung (3) zu seiner Befestigung auf einem Regalelement besitzt und zum anderen eine Klappe (4), die mit dem Korpus des Etikettenträgers über eine Anlenkung (5) mit horizontaler Achse verbunden ist, wobei diese Klappe (4) ihrerseits eine Aufnahme (6) aufweist, die von zwei Platten (7, 8) begrenzt ist, deren Erstreckung zumindest gleich der Größe eines Schildchens bzw. eines Etiketts (9) ist, und wobei die Platten mittels Verbindungseinrichtungen gehalten werden,
**DADURCH GEKENNZEICHNET**, daß:
- zum einen die Platten untereinander mittels
· mindestens eines Scharniers (11), welches die Kanten, insbesondere die unteren Kanten, der beiden Platten (7, 8) verbindet, und
· eines Verriegelungselements (12) gehalten sind, das sich in einem bestimmten Abstand vom Scharnier befindet, und
- zum anderen eine der Platten auf ihrer der anderen Platte zugewandten Seite Einrichtungen (13) zum Positionieren des Etiketts und der anderen Platte aufweist.

2. Vorrichtung nach Anspruch 1, **dadurch gekennzeichnet**, daß:
- die Unterkante der Platte über zwei Scharniere (11) verbunden ist, welche jeweils aus einem Plättchen aus elastisch verformbarem Werkstoff bestehen, und
- zwischen den beiden Scharnieren sich eine von einer der Platten getragene Rippe (14) unter dem unteren Rand der anderen Platte über eine Länge erstreckt, die zur Bildung eines unteren Anschlags ausreicht, welcher ein Verrutschen des Etiketts nach unten verhindert.

3. Vorrichtung nach Anspruch 2, **dadurch gekennzeichnet**, daß die Stärke des Plättchens im Vergleich zur Stärke jeder der Platten verringert ist, damit das Plättchen eine ausreichende Elastizität besitzt.

4. Vorrichtung nach Anspruch 1, **dadurch gekennzeichnet**, daß das Verriegelungselement (12) ein Blättchen (12A) ist, welches mit einer der Platten mittels einer elastisch verformbaren Einrichtung (12B) verbunden ist und hinter der Außenfläche der anderen Platte eingreift.

5. Vorrichtung nach Anspruch 1, **dadurch gekennzeichnet**, daß die Platten aus transparentem Werkstoff bestehen, der insbesondere gegenüber der Wellenlänge von Lasern durchlässig ist, die von sogenannten Strichcode-Lesegeräten verwendet werden.

6. Vorrichtung nach Anspruch 1, **dadurch gekennzeichnet**, daß die Anlenkachse (16) auf dem Korpus der Vorrichtung einen ovalen Querschnitt aufweist, um entsprechend einer besonderen Ausrichtung der Klappe bezüglich des Korpus der Verrichtung das Einhängen der Klappe auf der Anlenkachse zu erleichtern.

7. Vorrichtung nach Anspruch 1, **dadurch gekennzeichnet**, daß die Befestigungseinrichtung (3) zum Befestigen des Korpus der Vorrichtung einen rohrförmigen Abschnitt aufweist, der zum Überdecken des Endes einer Stange bestimmt ist, auf welcher die ausgestellten Artikel aufgehängt sind, und daß die Wandung des freien Endes (17) dieses rohrförmigen Abschnitts eine Verminderung ihrer Stärke in der Form aufweist, daß dieser rohrförmige Abschnitt eine Flexibilität erhält, durch welche die Wirkung eines Saugnapfes erzielt wird.

8. Vorrichtung nach Anspruch 1, **dadurch gekennzeichnet**, daß:
- der Korpus der Vorrichtung in Form eines Plättchens vorliegt, das eine allgemein dreieckige Form besitzt,
- die Basis (18) des Dreiecks die Anlenkachse (16) für die Klappe aufweist, wohingegen die Spitze (19) des Dreiecks fest mit der Hülse (3) verbunden ist, welche das Ende der zum Aufhängen der Artikel dienenden Stange überdeckt, und
- im wesentlichen von der Basis (18) des Dreiecks aus und bis zur Hülse (3) die nach oben gekehrte Fläche des Dreiecks eine Rippe (20) aufweist, deren Oberseite eine geneigte Zugriffsebene bildet.

9. Vorrichtung nach Anspruch 2, **dadurch gekennzeichnet**, daß die Länge der Rippe (20) im wesentlichen gleich der halben Breite des Etiketts ist, so daß für dieses eine ausreichende Auflage gewährleistet ist.

10. Vorrichtung nach Anspruch 8, **dadurch gekennzeichnet**, daß der Korpus der Vorrichtung örtlich begrenzt eine Verringerung seiner Stärke zur Aufnahme der auf diesen umgeschlagenen Klappe aufweist, wobei der mit dem Durchmesser der Hülse (3) verknüpfte Platzbedarf beibehalten wird.

## Claims

1. A label-holder device for the display of information, comprising a body (2) having, on the one hand, a means (3) for securing it to a component of a set of shelves and, on the other hand, a flap (4) connected to the body of the label holder by an articulation (5) of horizontal axis, this flap (4) itself comprising a housing (6) delimited by two plates (7, 8) whose expanse is at least equal to the size of a label (9), which plates are kept in position by linking means,
this device being characterised in that:
- on the one hand, the plates are kept in position in relation to one another by:
• at least one hinge (11) connecting the edges, in particular the lower edges, of the two plates (7, 8) and,
• a locking member (12) located at a certain distance from the hinge and
- on the other hand, one of the plates has, on its face facing the other plate, means (13) for immobilising the label and the other plate.

2. A device in accordance with Claim 1, characterised in that:
- the lower edge of the plates is connected by two hinges (11) each made up of a strip of an elastically deformable material and
- between the two hinges, a rib (14) borne by one of the plates extends below the lower edge of the other plate over sufficient length to form a lower stop preventing the label from sliding downwards.

3. A device in accordance with Claim 2, characterised in that so that the strip is sufficiently elastic, it is of reduced thickness in comparison with each of the plates.

4. A device in accordance with Claim 1, characterised in that the locking member (12) is a thin plate (12A) which, associated with one of the plates by an elastically deformable means (12B), engages behind the outer face of the other plate.

5. A device in accordance with Claim 1, characterised in that the plates are made of a material which is transparent, in particular to the wavelength of the lasers used by the code reading systems, referred to as bar code reading systems.

6. A device in accordance with Claim 1, characterised in that the hinge pin (16) of the body of the device is of oval cross-section in order, in accordance with a specific position of the flap with respect to the body of the device, to facilitate hanging of the flap on the hinge pin.

7. A device in accordance with Claim 1, characterised in that the means (3) for securing the body of the device has a tubular part intended to cover the end of a rod on which the articles displayed are suspended, and the wall of the free end (17) of this tubular part narrows in order to impart to this tubular part a flexibility giving it a sucker effect.

8. A device in accordance with Claim 1, characterised in that:
- the body of the device is in the form of a lamina which is triangular as a whole,
- the base (18) of the triangle has the hinge pin (16) of the flap while the tip (19) of the triangle is integral with the sleeve (3) which covers the end of the rod used for suspending the articles and,
- substantially from the base (18) of the triangle and up to the sleeve (3), the triangle face directed upwards has a rib (20) whose upper face constitutes an access ramp.

9. A device in accordance with Claim 2, characterised in that the length of the rib (20) is substantially equal to half the width of the label so as to seat the latter sufficiently.

10. A device in accordance with Claim 8, characterised in that the body of the device narrows locally in order to house the flap folded-down thereon while conserving the spatial requirement linked to the diameter of the sleeve (3).
